# EUROPÄISCHE PATENTSCHRIFT

(11) **EP 0 479 308 B1**
(45) Veröffentlichungstag und Bekanntmachung des Hinweises auf die Patenterteilung: **13.03.1996**
(21) Anmeldenummer: 91116962.1
(22) Anmeldetag: 04.10.1991
(51) Int. Cl.: E04B 1/74, E04B 1/70

(54) **Gebäude**
Building
Bâtiment

(30) Priorität: 05.10.1990 DE 4031614
(43) Veröffentlichungstag der Anmeldung: 08.04.1992
(73) Patentinhaber: Demuth, Michael, D-82049 Grosshesselohe (DE); Holzapfel, Wolfgang, Dr., D-83471 Berchtesgaden (DE)
(72) Erfinder: Demuth, Michael, D-82049 Grosshesselohe (DE); Holzapfel, Wolfgang, Dr., D-83471 Berchtesgaden (DE)
(74) Vertreter: Eitle, Werner, Dipl.-Ing.

(56) Entgegenhaltungen:
- EP-A- 0 150 242
- DE-A- 1 941 401
- DE-A- 2 929 004
- DE-A- 3 609 452
- DE-U- 8 607 689
- FR-A- 449 348
- FR-A- 2 651 261
- GB-A- 15 796
- NL-A- 55 714

## Beschreibung

Die Erfindung betrifft ein Gebäude, insbesondere ein Wohn- oder Betriebsgebäude, in dessen Wänden, worunter auch Böden, Decken sowie das Dach verstanden werden soll, zur Luft- oder Gasdurchströmung ausgebildete Hohlkammern vorgesehen sind, die sich im wesentlichen über die gesamte Wandfläche erstrecken und mit den Hohlkammern benachbarter Wände (bzw. Böden und/oder Decken- oder Dachflächen) zur Bildung eines geschlossenen, sich um das Gebäude oder einen Teil desselben herum erstreckenden Umluftkammersystems verbunden sind.

Ein Gebäude dieser Gattung ist durch die EP-A-150 242 bekannt. Seine Wände bestehen aus Fertigteilen, die von senkrechten Wandkanälen durchsetzt sind, die auch in horizontaler Richtung durch Verbindungskanäle miteinander verbunden sind. Diese Kanäle sind an ein Klimatisierungsgerät angeschlossen und dienen dazu, mit Hilfe der in ihnen strömenden Heiz- oder Kühlmittel ein angenehmes und gleichmäßiges Klima in den Gebäuderäumen zu erzeugen. Diese zur Beheizung bzw. Kühlung vorgesehene Ausgestaltung der Gebäudewände trägt jedoch dem Problem der Trockenheit dieser Wände nicht ausreichend Rechnung, da das in den Kanälen der Gebäudewände strömende Heiz- oder Kühlmittel Feuchtigkeit enthält, die in die Wände gelangt und deren Trocknung oder Trockenhaltung verhindert und damit die Isolierwirkung der Gebäudewände herabsetzt.

Der Erfindung liegt daher die Aufgabe zugrunde, bei einem Gebäude der eingangs genannten Gattung bestehende Probleme hinsichtlich der Trocknung und Trockenhaltung der Wände mit einfachen Mitteln zu lösen und dabei gleichzeitig ein beliebig einstellbares Raumklima im Gebäude bei maximaler Energieeinsparung für die Beheizung oder Kühlung zu ermöglichen. Diese Aufgabe wird durch die im kennzeichnenden Teil des Anspruches 1 angegebene Ausbildung von mindestens einer inneren und einer äußeren Hohlkammer in den Gebäudewänden gelöst. Über ein Wärmetauscher oder eine Wärmepumpe, der oder die sich in der Verbindung zwischen den inneren und den äußeren Hohlkammern befindet, wird der in den Hohlkammern strömenden Umluft laufend Feuchtigkeit entzogen, so daß sie aus den Wänden heraus wiederum Feuchtigkeit aufnehmen und über den Wärmetauschern oder die Wärmepumpe abführen kann, in dem die Feuchtigkeit aus der Umluft auskondensiert wird. Dadurch wird eine optimale Isolierwirkung trockener Baustoffe erhalten.

Der Wärmetauscher oder die Wärmepumpe welcher bzw. welche die Wärme der in einer der miteinander verbundenen beiden Hohlkammern strömenden Warmluft zur anderweitigen Wiederverwendung entnimmt, dabei die Umluft unter ihren Taupunkt bringt und die auskondensierte Luftfeuchtigkeit abführt. Hierdurch kann eine maximale Energieeinsparung für die Klimatisierung und die Beheizung, Kühlung oder Trocknung des Gebäudes erreicht werden. Durch Umwälzpumpen kann die Geschwindigkeit der Luftzirkulation in den Hohlkammern verändert und eingestellt werden, wodurch im Gebäude das Raumklima, d.h. die Lufttemperatur und Luftfeuchtigkeit in der gewünschten Weise eingestellt werden kann.

Da die Hohlkammern eine in sich geschlossene, sich ringförmig kontinuierlich um das Gebäude herum erstreckende Umluftkammer bilden, ermöglichen sie, daß z.B. die Luft, die sich in der an der Südseite des Hauses befindlichen Hohlkammer befindet, durch Konvektionsströmung oder Pumpen in benachbarte, nicht von der Sonne beschienene Gebäudeaußenwände oder in an die sonnenbeschienene Gebäudewand anschließenden Decken, Böden oder Dachflächen überströmen und dadurch eine Erwärmung dieser Gebäudeteile gewährleisten kann.

Zweckmäßigerweise bestehen die Wände und Decken im wesentlichen über ihre gesamte Dicke materialhomogen aus einem wasserdampfdurchlässigen mineralischen Stoff, wie z.B. Keramik, Ton, einer Gips- oder Zementmischung, Kalksandstein oder aus einem Sintermaterial, wobei sie ohne Dampfdurchgangssperren ausgebildet sind, so daß die in den Wänden befindliche Feuchtigkeit ungehindert in die Hohlkammern eintreten und dort abgeführt werden kann.

Die die Hohlkammern enthaltenen Wände können von aneinandergesetzten stein- oder plattenförmigen, statisch tragenden Bauelementen gebildet sein, die jeweils einen Hohlraum aufweisen, der an allen vier Stirnseiten der Bauelemente, mit welchen diese zur Bildung der Wand aneinandergesetzt sind, mindestens teilweise offen und mit dem Hohlraum jeweils der benachbarten Bauelemente zur Bildung einer durchgehenden Hohlkammer verbunden ist.

Weitere vorteilhafte Ausgestaltungen des erfindungsgemäßen Gebäudes sind in den Patentansprüchen angeführt.

In der Zeichnung sind besonders vorteilhafte Ausführungsbeispiele des erfindungsgemäßen Gebäudes dargestellt, die im folgenden näher beschrieben werden:
- Fig. 1: zeigt einen Vertikalschnitt durch das Gebäude dieser Ausführungsform,
- Fig. 2: zeigt einen Ausschnitt der in Fig. 1 linken Gebäudeaußenwand in Schrägansicht in größerer Darstellung, und
- Fig. 3: zeigt eine Gebäudedecke, die nachträglich mit aufgelegten Hohlbauelementen mit einer kontinuierlich durchgehenden Hohlkammer versehen worden ist.

Das in Fig. 1 dargestellte Gebäude steht auf einem Betonfundament 1 mit Isolierschicht 2. Die Außen- und Innenwände, 3, 4, Böden 5 und Decken 6 sowie die Dachkonstruktion 7 sind von Hohlräume enthaltenden tragenden Bausteinen 8, 9, 10 gebildet, die aus gebranntem Ton oder dergleichen bestehen können und ein, zwei oder drei nebeneinander sich erstreckende Hohlräume haben, die an allen vier Stirnseiten der Bauteile, mit welchen diese zur Bildung der Wand, des Bodens, der Decke und des Daches aneinandergesetzt sind, offen und mit den Hohlräumen der benachbarten Bauteile verbunden sind. Hierdurch ergeben sich in den vorgenannten Gebäudeteilen durchgehende Hohlkammern 11, 12, 13, 14, die mit Luft oder Gasen gefüllt oder von Luft oder Gasen durchströmt werden können.

In der linken Hälfte des in Fig. 1 gezeigten Gebäudes ist der aus dem Fundament 1 unmittelbar aufliegende Kellerboden 5 mit Bausteinen 9 ausgeführt, die im Kellerboden zwei übereinander sich erstreckende Hohlräume 11, 12 bilden. Ferner ist die Gebäudeaußenwand 3 und das Dach 7 aus Bausteinen 8 gefertigt, die jeweils drei nebeneinander sich erstreckende Hohlkammern 11, 12, 13 in diesen Gebäudeteilen ausbilden. Auch die Gebäudeinnenwand 4 ist in dieser Weise gestaltet, während die obere Gebäudehälfte aus Bausteinen 9 bestehen, welche in ihrer aneinandergesetzten Lage zwei nebeneinander befindliche Hohlkammern 11, 12 bilden. Der auf dem Fundament 1 befindliche Kellerboden 5 und die darüber befindliche Kellerdecke 6 bestehen wie die Kellerdecke 6 der linken Gebäudehälfte aus Bausteinen 10, die nur einen Hohlraum 11, 12 in diesen Gebäudeteilen ausbilden.

Die äußeren Hohlkammern 11 in den Außenwänden 3 und den Böden 5 sind miteinander verbunden, ebenso die inneren Hohlkammern 12 dieser Gebäudeteile. Mit diesen inneren Hohlkammern 12 sind auch die alleinigen Hohlkammern 13 in den Decken 6 verbunden. Im Kellerbereich des Hauses sind die äußeren Hohlkammern 11 mit den inneren Hohlkammern 12 über die Gebäudeheizung 15 verbunden, während im Bereich des Dachfirstes die äußeren und inneren Hohlkammern 11, 12 über eine Wärmepumpe 16 miteinander verbunden sind. Hierdurch ergibt sich ein geschlossenes Kammersystem, in welchem in der Heizung 15 erwärmte Luft durch die inneren Hohlkammern 12 in den Böden, Decken, Wänden im Dach des Gebäudes hindurch nach oben geführt werden kann, wobei sie die in diese Gebäudeteile eingedrungene Feuchtigkeit mitnimmt. In der Wärmepumpe 16 wird der in den Hohlkammern 12 hochgeführten Warmluft, die dabei einen Teil ihrer Wärmeenergie in das Gebäudeinnere abgegeben haben kann, ihre restliche Wärmeenergie entnommen, worauf sie als Kaltluft in den äußeren Hohlkammern 11 des Daches 7 und der Gebäudeaußenwände 3 nach unten und über die Hohlkammern 11 des Kellerbodens 5 wieder zur Gebäudeheizung 15 rückgeführt wird. Durch Unterschreiten des Taupunktes bei der Entnahme der restlichen Wärmeenergie aus der Warmluft wird diese Luft getrocknet, so daß diese dann bei ihrer Rückführung in den äußeren Hohlkammern 11 zur Gebäudeheizung 15 zurück wieder Feuchtigkeit aus den Gebäudeteilen aufnehmen kann.

Das bei der Abkühlung der Warmluft in der Wärmepumpe 16 anfallende Kondenswasser wird in der Leitung 18 abgeführt, während die in der Wärmepumpe 16 und im Wärmetauscher 17 aus der Warmluft und den warmen Rauchgasen entnommene Wärmeenergie über die Leitung 19 zur Gebäudeheizung 15 zurückgeführt werden kann. Die in der linken Gebäudeaußenwand 3 und im linken Gebäudedach 7 vorgesehen innere Hohlkammer 13 ist dagegen in sich geschlossen und schließt eine feststehende Luftmasse ein, die zu Isolierzwecken dient. Eine solche innere Hohlkammer kann natürlich auch in den anderen Gebäudezeilen vorgesehen sein.

Auch die innere Gebäudewand 4 besitzt eine innere Hohlkammer 14, die jedoch nicht in sich geschlossen sondern an den Rauchgasauslaß der Gebäudeheizung 15 angeschlossen ist. Diese zur Rauchgasabführung dienende Hohlkammer 14 mündet im Dachfirst in einen Wärmetauscher 17 ein, in welchem aus dem Rauchgas dessen Restwärme entnommen und einer anderweitigen Wiederverwendung im Gebäude zugeführt wird. Dabei wird aus dem Rauchgas die Feuchtigkeit ausgefroren. Ferner können die in ihm enthaltenen Schadstoffe, wie Schwefeldioxid, Kohlensäure, Stickoxide mit solchen Metalloxiden, wie z.B. Eisenoxid, in Verbindung gebracht werden, daß wasserlösliche Salze, z.B. Sulfate, Nitrate und Carbonate, gebildet werden, die in den Abwasserkanal des Gebäudes geleitet werden dürfen oder in einem separaten Tank gesammelt werden können. Die Luftverunreinigung durch die Verbrennungsgase der Gebäudeheizung kann auf diese Weise drastisch reduziert werden.

Die Luft- oder Gasströmung in den Hohlkammern 11, 12 kann nicht nur in vertikaler Richtung ansteigend oder abfallend erfolgen. Vielmehr kann der Luftströmung in diesen Kammern auch eine horizontale Strömungskomponente verliehen werden, entweder auf konventionellem Wege oder durch Umwälzpumpen.

Durch die Verbindung dieser Hohlkammern 11 und 12 in den verschiedenen Gebäudeteilen miteinander kann eine kreisförmige Durchströmung dieser Gebäudeteile in etwa horizontaler oder schräg ansteigender Richtung um das ganze Gebäude herum erfolgen. Diese Strömung mit horizontaler Strömungskomponente kann für den Energiehaushalt des Gebäudes von außerordentlicher Bedeutung sein, insbesondere im Hinblick auf dessen einseitige Sonnenbestrahlung.

Die Durchströmung des vorgeschriebenen Hohlkammersystems des Gebäudes kann je nach Bedarf, z.B. in der heißen Jahreszeit, umgeschaltet werden, so daß die Umluft zur Kühlung verwendet werden kann.

Zusätzliche Isolierungen sind in den Gebäudeteilen nicht mehr erforderlich, können aber zwischen den Hohlkammern und/oder auf den Außenseiten der Gebäudeteile angebracht werden.

Die die Gebäudewände, Böden, Decken und Dachflächen bildenden Bausteine 8, 9 10 bestehen bei dem dargestellten Ausführungsbeispiel, wie Fig. 2 näher zeigt, aus mehreren Platten 20, die durch achsstummelförmige Abstandhalter 21 zu einem starren Baustein miteinander verbunden sind. Die Abstandhalter 21 halten die Platten 20 in gegenseitigem Abstand, wodurch sich zwischen diesen Platten nebeneinander erstreckende Hohlräume 22 ergeben, die an den Stirnrändern, mit welchen die Bausteine aneinandergesetzt sind, offen sind und mit den Hohlräumen aneinandergesetzt sind, offen sind und mit den Hohlräumen der benachbarten Bausteine zur Bildung von durchgehenden Hohlkammern verbunden sind. Die Bausteine bestehen sowohl in ihren Platten 20 als auch in ihren Abstandhaltern 21 aus einheitlichem wohnfreundlichem Material wie Ton oder dergleichen.

Die in Fig. 2 gezeigten Bausteine haben jeweils vier Platten 20, die zwischen sich drei Hohlräume 21 bilden. Sie entsprechen daher den Bausteinen in der Gebäudewand 3 und dem Dach 7 der in Fig. 1 linken Hälfte des darin gezeigten Gebäudes sowie dessen Innenwand 4. Die Bausteine in den anderen Teilen dieses Gebäudes besitzen abweichend von denjenigen gemäß Fig. 2 nur drei oder zwei durch Abstandhalter 21 miteinander verbundene Bauplatten 20 mit dazwischen befindlichen Hohlräumen 22. Eine oder mehrere dieser Platten können an ihrer Innen- oder Außenseite mit einer wasserdampfdichten Beschichtung, beispielsweise einer Keramikschicht, versehen sein.

Mit den Bausteinen der in Fig. 2 genannten Art mit unterschiedlicher Anzahl von Platten 20 können wie bei dem in Fig. 1 dargestellten Ausführungsbeispiel sämtliche Gebäudeteile erstellt werden. Es ist aber auch möglich, an die Wände, Decken oder Böden eines bereits vorhandenen Gebäudes diese Bausteine anzumauern, um diesen Bauteilen nachträglich die vorerwähnten Hohlkammern zur Klimatisierung und Entfeuchtung des Gebäudes zu verleihen.

In Fig. 3 ist eine Gebäudedecke 24 eines bereits fertiggestellten Gebäudes dargestellt, auf welche nachträglich Hohlbauelemente 23 aufgesetzt worden sind, die im wesentlichen den in Fig. 2 dargestellten Bausteinen mit Platten 20, Abstandhaltern 21 und dadurch zwischen den Platten gebildeten Hohlräumen 22 entsprechen.

Die durch das Umluftsystem erfolgende stetige Trocknung der Gebäudeteile gewährleistet, daß durch Nässe auftretende Bauschäden vermieden werden. Wasserdampf kann nicht mehr in der Wand kondensieren. Pilzbewuchs in den Innenräumen des Gebäudes ist nicht mehr möglich. Die Lüftungszeiten der Gebäuderäume und der dadurch bedingte Wärmeverlust kann reduziert werden. Das Quellen und Schrumpfen von Bauteilen und die damit verbundenen Bauschäden können ebenfalls reduziert oder ausgeschaltet werden.

## Patentansprüche

1. Gebäude, in dessen Wänden (3, 4) und Decken (5, 6, 7) zur Luft-oder Gasdurchströmung ausgebildete Hohlkammern (11, 12) vorgesehen sind, die sich im wesentlichen über die gesamte jeweilige Wand und Deckenfläche erstrecken und mit den Hohlkammern benachbarter Wände und Decken zur Bildung eines geschlossenen, sich um das Gebäude oder einen Teil desselben herum erstreckenden Umluftkammersystems verbunden sind, wobei die Wände (3, 4) und Decken (5, 6, 7) in ihrer gesamten Masse materialhomogen aus einem wasserdampfdurchlässigen Stoff bestehen, dadurch **gekennzeichnet**, daß in den Gebäudewänden (3, 4), und/oder Gebäude decken (5, 6, 7) mindestens eine innere und eine äußere Hohlkammer (11, 12) ausgebildet sind, die miteinander verbunden sind, wobei in der Verbindung zwischen diesen beiden Hohlkammern (11, 12) ein Wärmetauscher oder eine Wärmepumpe (16 oder 17) vorgesehen ist, an welche eine Kondenswasserableitung (18) angeschlossen ist.

2. Gebäude nach Anspruch 1, dadurch gekennzeichnet, daß die Wärmepumpe (16) oder der Wärmetauscher (17) so ausgelegt ist, daß die aus den Hohlkammern kommende Warmluft unter deren Taupunkt abgekühlt wird

3. Gebäude nach Anspruch 1, dadurch gekennzeichnet, daß die innere und die äußere Hohlkammer (11, 12) der Gebäudewände (3, 4) und Gebäudedecken (5, 7) im oberen Bereich des Gebäudes miteinander verbunden sind.

4. Gebäude nach Anspruch 1, dadurch gekennzeichnet, daß die innere und die äußere Hohlkammer (11, 12) der Gebäudewände (3, 4) und Gebäudedecken (5, 7) über die Gebäudeheizung miteinander verbunden sind.

5. Gebäude nach Anspruch 1, dadurch gekennzeichnet, daß sich die Hohlkammern (11, 12) sowohl in senkrechter als auch in waagerechter Richtung kontinuierlich um das Gebäude herum erstrecken.

6. Gebäude nach Anspruch 1, dadurch gekennzeichnet, daß in den Hohlkammern (11, 12) Luft- bzw. Gas-Führungsflächen vorgesehen sind, die so angeordnet und ausgebildet sind, daß sie der Luft- oder Gasströmung im Hohlraum eine waagerechte Richtungskomponente geben.

7. Gebäude nach Anspruch 1, dadurch gekennzeichnet, daß die Wände (3, 4) und Decke (5, 6, 7) im wesentlichen über ihre gesamte Dicke aus einem wasserdampfdurchlässigen, mineralischen Stoff, wie z.B. Keramik, Ton, einer Gips- oder Zementmischung, Kalksandstein oder aus einem Sintermaterial bestehen.

8. Gebäude nach Anspruch 1, dadurch gekennzeichnet, daß die die Hohlkammern (11, 12) enthaltenden Wände (3, 4) und Decken (5, 6, 7) in ihrem massiven Teil ohne innere Dampfdurchgangsgrenzflächen ausgebildet sind.

9. Gebäude nach Anspruch 1, dadurch gekennzeichnet, daß die inneren Hohlkammer (12) in den Gebäudeaußenwänden (3) über Hohlkammern (12) in den Gebäudedecken (6) und/oder im Kellerboden (5) miteinander verbunden sind.

10. Gebäude nach Anspruch 9, dadurch gekennzeichnet, daß die inneren Hohlkammern (12) in den Gebäudeaußenwänden (3) über Hohlkammern (12) in den Gebäudedecken (6) und/oder im Kellerboden (5) mit Hohlkammern (12) in den Gebäudeinnenwänden (4) verbunden sind.

11. Gebäude nach Anspruch 1, dadurch gekennzeichnet, daß eine der Hohlkammern (11, 12) der Gebäudewände, vorzugsweise die dem Gebäudeinneren zugewandte Hohlkammer (12), an die Warmluft-Abgabeseite der Gebäudeheizung (15) angeschlossen ist.

12. Gebäude nach einem oder mehreren der Ansprüche 1 bis 11, dadurch gekennzeichnet, daß - in der Heizperiode - die eine Hohlkammer, in Gebäudeaußenwänden (3) vorzugsweise die dem Gebäudeinneren benachbarte innere Hohlkammer (12) zur Führung von warmer oder über die Gebäudeheizung erhitzter Luft vornehmlich nach oben und die andere Hohlkammer, in Außenwänden vorzugsweise die äußere Hohlkammer (11) zur Führung von kühler oder kälterer Luft vornehmlich nach unten und gegebenenfalls zur Gebäudeheizung zurück oder - in der Kühlperiode - umgekehrt ausgebildet sind.

13. Gebäude nach Anspruch 1, dadurch gekennzeichnet, daß die Hohlkammern (11, 12, 13, 14) enthaltenden Wände (3, 4) und Decken (5, 6, 7) von aneinandergesetzten stein- oder plattenförmigen, statisch tragenden Bauelementen (8, 9, 10, 23) gebildet sind, die jeweils einen Hohlraum (22) aufweisen, der an allen vier Stirnseiten der Bauelemente, mit welchen diese zur Bildung der Wand und Decke aneinandergesetzt sind, mindestens teilweise offen und mit dem Hohlraum jeweils der benachbarten Bauelemente zur Bildung einer durchgehenden Hohlkammer (11, 12, 13, 14) verbunden ist.

14. Gebäude nach Anspruch 13, dadurch gekennzeichnet, daß die Bauelemente (8, 9, 10, 23) einstückig ohne innere Dampfdurchgangsgrenzflächen ausgebildet sind.

15. Gebäude nach Anspruch 13, dadurch gekennzeichnet, daß die Bauelemente (8, 9, 10, 23) jeweils aus mindestens zwei, im gegenseitigen Abstand in den Wänden (3, 4) und Decke (5, 6, 7) neben- bzw. übereinander befindlichen und zwischen sich einen an den Strinseiten der Bauelemente offenen Hohlraum (22) begrenzenden, im wesentlichen starren Platten (20) bestehen, die durch Abdstandhalter (21) miteinander materialschlüssig verbunden sind, welche sich nur über einen Teil der Breite und der Länge des Bausteins erstrecken und zwischen sich einen Luft- oder Gasdurchtritt ermöglichen.

16. Gebäude nach Anspruch 13, dadurch gekennzeichnet, daß die Bauelemente (23) mit ihren offenen Seitenrändern aneinanderstoßend an eine Gebäudewand angesetzt oder auf eine Gebäudedecke oder einen Gebäudeboden (24) aufgelegt sind.

## Claims

1. Building in the walls (3, 4) and floors (5, 6, 7) of which are provided hollow chambers (11, 12) which are designed for the throughflow of air or gas and which essentially extend over the whole respective wall and floor surface and communicate with the hollow chambers of adjacent walls and floors to form a closed circulating chamber system extending around the building or part thereof, wherein the walls (3, 4) and floors (5, 6, 7) throughout their mass are made of a steam-permeable material with homogeneity of material, characterised in that in the building walls (3, 4) and/or building floors (5, 6, 7) are formed at least one inner and one outer hollow chamber (11, 12) which communicate with each other, wherein in the connection between these two hollow chambers (11, 12) is provided a heat exchanger or heat pump (16 or 17) to which is connected a condensate water drain (18).

2. Building according to claim 1, characterised in that the heat pump (16) or heat exchanger (17) is designed in such a way that the hot air coming from the hollow chambers is cooled to below the dew point thereof.

3. Building according to claim 1, characterised in that the inner and outer hollow chambers (11, 12) of the building walls (3, 4) and building floors (5, 7) communicate with each other in the upper region of the building.

4. Building according to claim 1, characterised in that the inner and outer hollow chambers (11, 12) of the building walls (3, 4) and building floors (5, 7) communicate with each other via the building heating system.

5. Building according to claim 1, characterised in that the hollow chambers (11, 12) extend continuously around the building in both vertical and horizontal directions.

6. Building according to claim 1, characterised in that in the hollow chambers (11, 12) are provided air or gas conducting surfaces which are arranged and designed in such a way that they give the air or gas stream in the cavity a horizontal direction component.

7. Building according to claim 1, characterised in that the walls (3, 4) and floor (5, 6, 7) are essentially made throughout their thickness of a steam-permeable, mineral material such as e.g. ceramic, clay, a gypsum or cement mixture, sand-lime brick or a sintered material.

8. Building according to claim 1, characterised in that the walls (3, 4) and floors (5, 6, 7) containing the hollow chambers (11, 12) are designed in their solid portion without internal interfaces for permeation of steam.

9. Building according to claim 1, characterised in that the inner hollow chambers (12) in the outside building walls (3) communicate with each other via hollow chambers (12) in the building floors (6) and/or in the cellar floor (5).

10. Building according to claim 9, characterised in that the inner hollow chambers (12) in the outside building walls (3) communicate with hollow chambers (12) in the inside building walls (4) via hollow chambers (12) in the building floors (6) and/or in the cellar floor (5).

11. Building according to claim 1, characterised in that one of the hollow chambers (11, 12) of the building walls, preferably the hollow chamber (12) facing towards the interior of the building, is connected to the hot air delivery side of the building heating system (15).

12. Building according to one or more of claims 1 to 11, characterised in that - in the heating period - one hollow chamber, in outside building walls (3) preferably the inner hollow chamber (12) adjacent to the interior of the building, is designed for the conduction of hot air or air heated by the building heating system mainly upwards, and the other hollow chamber, in outside walls preferably the outer hollow chamber (11), is designed for the conduction of cold or colder air mainly downwards and if occasion arises back to the building heating system, or - in the cooling period - vice versa.

13. Building according to claim 1, characterised in that the walls (3, 4) and floors (5, 6, 7) containing hollow chambers (11, 12, 13, 14) are formed by block-like or slab-like static load-bearing structural elements (8, 9, 10, 23) placed against each together and each comprising a cavity (22) which is at least partially open on all four faces of the structural elements with which the latter are placed against together to form the wall and floor and which communicates with the cavity of the adjacent structural elements respectively to form a continuous hollow chamber (11, 12, 13, 14).

14. Building according to claim 13, characterised in that the structural elements (8, 9, 10, 23) are constructed in one piece without internal interfaces for permeation of steam.

15. Building according to claim 13, characterised in that the structural elements (8, 9, 10, 23) in each case consist of at least two essentially rigid slabs (20) located adjacent to each other or one above the other with mutual spacing in the walls (3, 4) and floor (5, 6, 7) and defining between them a cavity (22) which is open at the faces of the structural elements, which slabs (20) are joined together in material-locking relationship by spacers (21) which extend over only part of the width and length of the block and allow passage of air or gas between them.

16. Building according to claim 13, characterised in that the structural elements (23) with their open side edges butting against each other are placed against a building wall or laid on a building floor (24).

## Revendications

1. Bâtiment dans les murs (3, 4) et les toits (5, 6, 7) duquel sont prévus des espaces creux (11, 12) configurés pour être traversés par de l'air ou un gaz, qui s'étendent essentiellement sur l'ensemble des surfaces de mur et de toit respectives et qui sont reliés aux espaces creux de murs ou de toits voisins, en vue de la formation d'un système fermé d'espaces de ventilation entourant tout le bâtiment ou une partie de celui-ci, les murs (3, 4) et les toits (5, 6, 7) étant constitués dans toute leur masse d'un matériau homogène d'une matière perméable à la vapeur d'eau, caractérisé en ce que dans les murs (3, 4) du bâtiment et/ou les toits (5, 6, 7) du bâtiment, sont réalisés au moins un espace creux intérieur et un espace creux extérieur (11, 12) qui sont reliés entre eux, tandis que dans le raccordement entre ces deux espaces creux (11, 12) est prévu un échangeur de chaleur ou une pompe à chaleur (16 ou 17) auquel ou à laquelle est raccordée une conduite (18) d'évacuation d'eau de condensation.

2. Bâtiment selon la revendication 1, caractérisé en ce que la pompe à chaleur (16) ou l'échangeur de chaleur (17) sont conçus de manière à refroidir en dessous de son point de rosée l'air chaud provenant des espaces creux.

3. Bâtiment selon la revendication 1, caractérisé en ce que l'espace creux intérieur et l'espace creux extérieur (11, 12) des murs (3, 4) du bâtiment et des toits (5, 7) du bâtiment sont reliés entre eux dans la partie supérieure du bâtiment.

4. Bâtiment selon la revendication 1, caractérisé en ce que l'espace creux intérieur et l'espace creux extérieur (11, 12) des murs (3, 4) du bâtiment et des toits (5, 7) du bâtiment sont reliés entre eux par l'intermédiaire du chauffage du bâtiment.

5. Bâtiment selon la revendication 1, caractérisé en ce que les espaces creux (11, 12) entourent le bâtiment de manière continue, tant dans le sens vertical que dans le sens horizontal.

6. Bâtiment selon la revendication 1, caractérisé en ce que dans les espaces creux (11, 12) sont prévues des surfaces de guidage d'air ou de gaz qui sont conçues et disposées de telle sorte qu'elles confèrent à l'écoulement d'air ou de gaz dans l'espace creux une composante dirigée dans le sens horizontal.

7. Bâtiment selon la revendication 1, caractérisé en ce que les murs (3, 4) et les toits (5, 6, 7) sont constitués sur essentiellement toute leur épaisseur d'un matériau minéral perméable à la vapeur d'eau, comme par exemple de la céramique, de l'argile, un mélange de gypse ou de ciment, du grès argilo-calcaire, ou d'un matériau fritté.

8. Bâtiment selon la revendication 1, caractérisé en ce que les murs (3, 4) et les toits (5, 6, 7) contenant les espaces creux (11, 12) sont configurés dans leur partie massive, sans surfaces internes limitant le passage de la vapeur.

9. Bâtiment selon la revendication 1, caractérisé en ce que les espaces creux intérieurs (12) des murs extérieurs (3) du bâtiment sont reliés entre eux par l'intermédiaire d'espaces creux (12) des toits (6) du bâtiment et/ou du plancher (5) des caves.

10. Bâtiment selon la revendication 9, caractérisé en ce que les espaces creux (12) des murs extérieurs (3) du bâtiment sont reliés à des espaces creux (12) des murs intérieurs (4) du bâtiment par l'intermédiaire d'espaces creux (12) des toits (6) du bâtiment ou du plancher (5) des caves.

11. Bâtiment selon la revendication 1, caractérisé en ce qu'un des espaces creux (11, 12) des murs du bâtiment, de préférence l'espace creux (12) situé vers l'intérieur du bâtiment, est raccordé au chauffage du bâtiment (15) du côté de l'évacuation de l'air chaud.

12. Bâtiment selon l'une ou plusieurs des revendications 1 à 11, caractérisé en ce que, pendant la période de chauffage, l'un des espaces creux, de préférence l'espace creux intérieur (12), contigu à l'intérieur du bâtiment, des murs extérieurs (3) du bâtiment, est configuré pour le guidage essentiellement vers le haut d'air chaud ou d'air chauffé par l'intermédiaire du chauffage du bâtiment, et l'autre espace creux, de préférence l'espace creux extérieur (11) des murs extérieurs, est configuré pour le guidage principalement vers le bas d'air refroidi ou d'air plus frais, éventuellement en retour vers le chauffage du bâtiment, ou inversement pendant la période de refroidissement.

13. Bâtiment selon la revendication 1, caractérisé en ce que les murs (3, 4) et les toits (5, 6, 7) contenant les espaces creux (11, 12, 13, 14) sont formés d'éléments de construction (8, 9, 10, 23) statiquement porteurs, en forme de blocs ou de plaques posés l'un contre l'autre, qui présentent chacun un espace creux (22) qui, sur les quatre côtés frontaux des éléments de construction, par lesquels ces derniers sont contigus les uns aux autres en vue de la formation du mur ou du toit, est au moins partiellement ouvert et est relié chaque fois à l'espace creux des éléments de construction voisins, pour la formation d'un espace creux (11, 12, 13, 14) continu.

14. Bâtiment selon la revendication 13, caractérisé en ce que les éléments de construction (8, 9, 10, 23) sont configurés en une seule pièce, sans surfaces internes limitant le passage de la vapeur.

15. Bâtiment selon la revendication 13, caractérisé en ce que les éléments de construction (8, 9, 10, 23) sont constitués chacun d'au moins deux plaques (20) essentiellement rigides, situées l'une à côté de l'autre ou l'une au-dessus de l'autre à écartement mutuel dans les murs (3, 4) et les toits (5, 6, 7) et délimitant entre elles un espace creux (22) ouvert sur les côtés frontaux de l'élément de construction, et qui sont reliées l'une à l'autre avec continuité de matière par des écarteurs (21) qui ne s'étendent que sur une partie de la largeur et de la longueur du bloc de construction et permettent entre eux un passage d'air ou de gaz.

16. Bâtiment selon la revendication 13, caractérisé en ce que les éléments de construction (23) sont posés avec leurs bords latéraux ouverts jointifs contre un mur du bâtiment ou sur un toit du bâtiment ou sur un sol (24) du bâtiment.
